# EUROPÄISCHE PATENTSCHRIFT

(11) **EP 3 181 504 B1**
(45) Veröffentlichungstag und Bekanntmachung des Hinweises auf die Patenterteilung: **02.02.2022**
(21) Anmeldenummer: 15200747.2
(22) Anmeldetag: 17.12.2015
(51) Int. Cl.: B66B 23/12, B22D 17/00, B22D 25/02

(54) **TRITTELEMENT UND VERFAHREN ZUR HERSTELLUNG EINES TRITTELEMENTS**
STEP ELEMENT AND METHOD OF MANUFACTURING A STEP ELEMENT
ÉLÉMENT D'ESCALIER ET PROCÉDÉ DE FABRICATION D'UN ÉLÉMENT D'ESCALIER

(43) Veröffentlichungstag der Anmeldung: 21.06.2017
(73) Patentinhaber: GF Casting Solutions Suzhou Co. Ltd., Suzhou 215021 (CN); GF Casting Solutions Werdohl GmbH, 58791 Werdohl (DE); GF Casting Solutions Herzogenburg HPDC GmbH, 3130 Herzogenburg (AT); GF Casting Solutions Altenmarkt GmbH & Co KG, 8934 Altenmarkt, St. Gallen (AT)
(72) Erfinder: Kupferschmid, Roger, 8261 Hemishofen (CH); Mahnig, Dominik, 8200 Schaffhausen (CH); Kreutzarek, Udo, 78224 Singen (DE); Socha, Marek, 78224 Singen (DE)
(74) Vertreter: Fenner, Seraina

(56) Entgegenhaltungen:
- EP-A1- 1 647 515
- DE-A1- 2 518 440
- DE-A1- 19 525 827
- GB-A- 1 373 795
- JP-A- H04 106 090

## Beschreibung

Die Erfindung betrifft ein Trittelement für eine Fahrtreppe oder für einen Fahrsteg sowie das Verfahren zur Herstellung, wobei das Trittelement als einstückiges Aluminiumdruckgussteil ausgebildet ist, beinhaltend ein Trittelementskelett und eine Trittplatte, wobei die Trittplatte ein Trittprofil aufweist, wobei das Trittprofil in Fahrtrichtung verlaufende Stege und Rillen aufweist.

Fahreinrichtungen wie eine Fahrtreppe oder einen Fahrsteg weisen eine Vielzahl von über eine Antriebskette miteinander verbundenen Trittelementen auf.

Die EP 2 173 652 B1 offenbart ein Trittelement das ebenfalls im Druckgussverfahren hergestellt wird, an welchem Leisten zu montieren sind.

Nachteilig bei diesem Trittelement ist das hohe Gewicht der Trittelemente da die Stege der Trittplatte massiv ausgebildet sind und durchgehend verlaufen, was auch eine hohe Menge an Material benötigt.

Die GB 2 216 825 A zeigt eine Stufe, die eine aus Blech gebildete Trittplatte aufweist, welche als Trittprofil eine Verzahnung hat, wobei die Zähne hohl ausgebildet sind. Das Skelett der Stufe ist aus weiteren Einzelteilen gebildet, welche zusammenmontiert werden müssen, wodurch ein hoher Zeitaufwand benötigt wird, was bei einer solch hohen Anzahl an Stufen, die für Fahrtreppen benötigt wird eher unwirtschaftlich ist.

Die GB 1 373 795 offenbaren eine Stufe, welche durch ihren massiven Aufbau einen hohen Materialbedarf aufweist und dadurch teuer in der Herstellung ist, was ebenso für den Palettenkörper der DE 195 25 827 A1 zutrifft.

Die JP04106090 offenbart eine Trittstruktur einer Treppenstufe mit Antirutschelementen.

Es ist die Aufgabe der Erfindung ein Trittelement und ein damit verbundenes Verfahren vorzuschlagen, das weniger Material zur Herstellung eines Trittelements benötigt und dies somit eine Gewichtsreduktion zur Folge hat. Wie auch Materialkosten reduziert und auf Montageaufwendungen verzichtet werden kann um eine wirtschaftliche Herstellung eines Trittelements zu gewährleisten. Zudem ist darauf zu achten, dass die Trittfläche rutschsicher ausgebildet ist.

Diese Aufgabe wird erfindungsgemäss dadurch gelöst, dass die Stege durch zwei nahezu parallel verlaufende Stegschenkel und eine verbindende Stegfläche gebildet sind und die Rillen zwischen den aneinandergereihten Stegen verlaufen oder dass in der Trittplatte rechtwinklig zum Verlauf der Stege und Rillen Nuten angeordnet sind.

Das erfindungsgemässe Trittelement kann für eine Fahrtreppe wie für einen Fahrsteg eingesetzt werden. Entsprechend des Einsatzgebiets ist das Trittelementskelett zu gestalten. Das heisst, wird das Trittelement für eine Fahrtreppe eingesetzt ist es anders aufgebaut als eines das für Fahrstege zum Einsatz kommt da sich dieser nur horizontal bewegt im Vergleich zur Fahrtreppe, wo die Trittelemente sich horizontal und vertikal verschieben. Jedoch ist die vorliegende Erfindung für beide Fahreinrichtungen anzuwenden. Das Trittelementskelett setzt sich aus Rippen sowie Längs- und Querträger zusammen, wobei der Aufbau spezifisch auf die Anforderungen der Fahrstege oder Fahrtreppen angepasst ist.

Die Trittplatte ist einstückig mit dem Trittelementskelett verbunden. Das heisst, das Trittelement wird als ein Aluminiumdruckgussteil hergestellt, was hohe Montageaufwände erübrigt.

Die Trittplatte weist ein Trittprofil auf das parallel verlaufende Stege und Rillen aufweist. Die Stege und Rillen verlaufen in Fahrtrichtung der Trittelemente. Um die Trittelemente bzw. die Trittplatte möglichst kostenoptimiert herzustellen, wird das Trittprofil derart ausgestaltet, dass möglichst wenig Material benötigt wird aber die Trittplatte dennoch die benötigte und geforderte Festigkeit und Steifigkeit aufweist. Die Stege werden dazu durch zwei beinahe parallel verlaufende Stegschenkel gebildet, wobei die Stegschenkel eines Stegs über die Stegfläche miteinander verbunden sind. Nach einem Steg folgt entsprechend eine Rille, quer zur Fahrtrichtung gesehen, die die Distanz zum nächsten Steg definiert. Dadurch wird eine Art zahnartiges Trittprofil gebildet, wobei das Trittelement, gesehen von der Unterseite Trittelement, hohl ausgebildet ist bzw. die Stege einen Steghohlraum aufweisen. Die aneinandergereihten Stegflächen bilden durch das Aneinanderreihen der Stege die Trittfläche.

Die Stegschenkel eines Stegs verlaufen beinahe parallel zueinander, wobei eine geringe Neigung der Stegschenkel zueinander vorhanden ist um die Ausformung des Trittelements zu gewährleisten, weshalb die Stegschenkel eines Stegs vorzugsweise einen Winkel von 0-6° einschliessen.

Vorteilhaft ist es, wenn die Stegschenkel eines Stegs verbunden mit der Stegfläche derart angeordnet sind, dass sie einen Steghohlraum im Steg bilden.

Das heisst, je weiter die Stegschenkel voneinander beabstandet sind, desto grösser ist der gebildete Steghohlraum, wobei das Trittprofil bzw. die Stege und Rillen mit den dazugehörigen Stegschenkeln, Stegflächen und Rillengründen möglichst dünnwandig ausgebildet sind bzw. die Wandstärke möglichst dünn ist. Wie zuvor bereits erwähnt ist der Steg nach unten offen, das heisst, gesehen von der Unterseite der Trittplatte bilden die Stege eine Aneinanderreihung von längs verlaufenden Vertiefungen.

Durch die Beabstandung der Stege zueinander bilden sich die Rillen, wobei die Stegschenkel über den Rillengrund miteinander verbunden sind und so ein kontinuierliches Trittprofil aufweisen.

Vorzugsweise verläuft die Wandstärke des Trittprofils, welches sich aus dem kontinuierlichen Verlauf von Steg, Rille, Steg usw. bildet vorzugsweise konstant und weist überall dieselbe Wandstärke auf, was den Giessvorgang optimiert bzw. eine gute Gussqualität des Trittelements gewährleistet.

Die Stegfläche eines Stegs verläuft vorzugsweise nahezu rechtwinklig zu den beiden Stegschenkeln des Stegs. Bevorzugterweise liegt der Winkel zwischen Stegfläche und Stegschenkel, aufgrund des Anzugs der Stegschenkel für die Ausformung des Trittelements, im Bereich von 90-93°.

Die Stegbreite sowie auch die Rillenbreite sind individuell nach Anforderungen des Trittelements zu wählen und können auch unterschiedlich über die Breite der Trittplatte angeordnet sein. Bspw. können die Stege in der Mitte der Trittplatte enger zusammen liegen und bilden somit schmalere Rillenbreiten, wie auch andere Anordnungen der Stege und Rillen möglich sind, wie auch eine über die Trittplattenbreite konstant, regelmässig verlaufende Beabstandung der Stege und Rillen möglich ist. Wichtig ist, dass die Rillen und Stege über ihren Längsverlauf gleich breit bleiben. Zu beachten sind Normvorgaben, die eine maximale Steg- und Rillenbreite vorgeben. Diese Normung ist sicherheitstechnisch orientiert. Vorzugsweise sind die Stegbreiten geringer bzw. schmaler oder gleich wie die Rillenbreiten.

Als eine bevorzugte Ausgestaltung einer Trittplatte hat sich auch gezeigt, dass rechtwinklig zum Steg- und Rillenverlauf Nuten angeordnet sein können. Die Anordnung von Nuten im Trittprofil ermöglicht eine weitere Materialreduktion. Auch hier ist eine entsprechende Norm zu berücksichtigen, wenn es um die Breite der Nut sowie die Beabstandung der Nuten zueinander, was der Breite der dadurch aus dem Steg gebildeten Zähne entspricht, angeht.

Vorzugsweise sind die Nuten gleich breit oder schmaler als ein Zahn ausgebildet, wobei die Breite eines Zahns durch die Beabstandung der Nuten zueinander definiert ist.

Die Aufgabe wird erfindungsgemäss auch dadurch gelöst, dass in der Trittplatte, die in Fahrtrichtung verlaufende Stege und Rillen aufweist, rechtwinklig zu dessen Verlauf Nuten angeordnet sind.

Diese Ausgestaltung der Trittplatte ermöglicht ebenfalls eine Reduktion des Materials und erhöht die Wirtschaftlichkeit sowie die Nuten eine rutschsichere Trittfläche darstellen.

Auch in dieser Ausführungsform können die Stege, welche als blosse, vertikale Rippen ausgebildet sind, unterschiedlich über die Breite der Trittplatte beabstandet sein wie auch eine konstant, regelmässige Beabstandung möglich ist.

Durch die Anordnung von rechtwinklig zu den Stegen bzw. Rillen verlaufende Nuten in der Trittplatte werden Zähne aus den Stegen gebildet.

Entsprechend der Beabstandung der Nuten zueinander wird die Breite der Zähne definiert.

Auch hier sind die Nuten vorzugsweise gleich breit oder schmaler ausgebildet als die Zähne, die zwischen den Nuten gebildet werden. Die Anordnung bzw. Verteilung der Nuten wie auch die Breite der einzelnen Nuten kann regelmässig wie auch uregelmässig über der Trittplatte sein.

Es hat sich auch gezeigt, dass der Nutgrund vorzugsweise als Radius ausgebildet ist, was das Fliessverhalten des Materials optimiert.

Als besonders bevorzugt hat sich gezeigt, dass die Nutbreite dem doppelten Radius entspricht, bzw. der Nutgrund als durchgehender Radius bzw. Halbkreis ausgebildet ist.

Die Aufgabe der Herstellung eines erfindungsgemässen Trittelements, welches einstückig ausgebildet ist, wird mittels Druckgussverfahren umgesetzt.

Ein Ausführungsbeispiel der Erfindung wird anhand der Figuren beschrieben, wobei sich die Erfindung nicht nur auf das Ausführungsbeispiel beschränkt, speziell nicht nur auf ein Trittelement einer Fahrtreppe sondern auch auf ein Trittelement eines Fahrstegs. Es zeigen:
- Fig. 1: eine dreidimensionale Ansicht eines Trittelements für eine Fahrtreppe,
- Fig. 2: ein dreidimensionaler Ausschnitt eines Trittprofils eines erfindungsgemässen Trittelements,
- Fig. 3: ein zweidimensionaler Ausschnitt eines Trittprofils eines erfindungsgemässen Trittelements,
- Fig. 4: ein dreidimensionaler Ausschnitt eines Trittprofils mit Nuten eines erfindungsgemässen Trittelements,
- Fig. 5: ein zweidimensionaler Ausschnitt eines Trittprofils mit Nuten eines erfindungsgemässen Trittelements,
- Fig. 6: ein dreidimensionaler Ausschnitt eines Trittprofils mit Nuten eines erfindungsgemässen Trittelements und
- Fig. 7: ein zweidimensionaler Ausschnitt eines Trittprofils mit Nuten eines erfindungsgemässen Trittelements.

Fig. 1 zeigt eine dreidimensionale Ansicht eines Trittelements 1 für Fahrtreppen. Die Erfindung ist jedoch genauso auf Trittelemente für Fahrstege anwendbar auch wenn keine Figuren dazu vorliegen.

Das Trittelement 1 ist als einstückiges Aluminiumdruckgussteil ausgebildet, woduch aufwendige Montageprozesse für das Trittelement 1 vermieden werden können. Das Trittelement 1 beinhaltet ein Trittelementskelett 2, was vorzugsweise aus Längs- und Querträgern wie auch aus Rippen gebildet ist. Das Trittelementskelett 2 ist entsprechend der Anwendung gestaltet. Trittelemente 1 für Fahrstege wie auch für Fahrtreppen weisen ein solches Trittelementskelett 2 auf, wobei die Aufgabe des Skeletts 2 darin besteht eine Fahreinrichtung, durch die an der Antriebskette befestigten und aneinandergereihten, genügend steifen Trittelemente 1 bzw. Trittelementskelette 2, zu bilden. Wodurch alle Trittelementskelette 2 dieselbe Aufgabe zu erfüllen haben und es auf den genauen Verlauf und die genaue Anordnung der Längs- und Querträger wie auch der Rippen nicht im Einzelnen ankommt, weshalb nicht speziell darauf eingegangen wird.

Das Trittelement 1 beinhaltet eine Trittplatte 3, welche mit dem Trittelementskelett 2 als ein Aluminiumdruckgussteil ausgebildet ist. Die Trittplatte 3 weist ein Trittprofil 4 auf, auf welches die zu befördernde Person steht bzw. auf die Trittfläche 15 des Trittprofils 4. Das Trittprofil 4 wird durch die aneinandergereihten und voneinander beabstandeten Stege 5 gebildet, dies ist gut aus den Figuren 2 - 7 ersichtlich.

Um ein Trittelement 1 möglichst wirtschaftlich in der Herstellung zu gestalten, wird möglichst wenig Material eingesetzt, wobei aber dennoch den vorgeschriebenen Belastungen Stand gehalten werden muss.

In den Fig. 2 - 5 wird eine mögliche Ausführungsform eins Trittprofils 4 dargestellt bei der die Stege 5 Steghohlräume 9 aufweisen.

Das heisst, der Steg 5 wird durch zwei nahezu parallel verlaufende Stegschenkel 7 gebildet die untereinander über die Stegfläche 8 verbunden sind, wobei die aneinandergereihten und voneinander beabstandeten Stegflächen 8 die Trittfläche 15 bilden. Um die Ausformung des Trittelements 1 zu gewährleisten, weisen die Stege 5 bzw. die Stegschenkel 7 vorzugsweise einen leichten Anzug auf. Die Stegschenkel 7 eines Stegs 5 schliessen vorzugsweise einen Winkel α von 0-6° ein, was wiederum den nahezu rechtwinkligen Verlauf der Stegfläche 8 zu den Stegschenkeln 7 ergibt.

Vorzugsweise beträgt der eingeschlossene Winkel β zwischen Stegschenkel 7 und Stegfläche 8 90-93°. Zwischen den Stegen 5 bilden sich Rillen 6, welche vorzugsweise gleich breit oder schmaler als die Stegbreite 13 sind.

Die Stege 5 bzw. Stegschenkel 7 von den einzelnen Stegen 5 werden über den Rillengrund 16 miteinander verbunden, wodurch das Trittprofil 4 gebildet wird, was in Fig. 2 gut ersichtlich ist. Das Trittprofil 4 weist vorzugsweise eine kontinuierliche und konstante Wandstärke 18 auf. Die Ecken im Trittprofil 4 werden vorzugsweise durch Radien gebildet, welche dem Fliessverhalten des Materials zugutekommen.

Fig. 4 und 5 zeigen eine weitere Ausgestaltung eines Trittprofils 4, in welchem zu den Stegen 5 und den Rillen 6 Nuten 10 rechtwinklig zu den Stegen 5 und Rillen 6 verlaufen. Wobei die Breite der Nuten 10 gleich oder schmaler als die Breite der, durch die Beabstandung der Nuten 10 zueinander, gebildeten Zähne ist.

Fig. 6 und 7 zeigen eine weitere Ausgestaltung des Trittprofils 4. Die Stege 5 werden durch einfache Rippen gebildet, welche zueinander beabstandet sind und so die Rillen 6 bilden. Um nun der Aufgabe der Verbesserung der Wirtschaftlichkeit durch Materialeinsparung nachzukommen werden in der Trittplatte 3 zu den Stegen 5 und Rillen 6 rechtwinklig verlaufende Nuten 10 angeordnet. Durch die Beabstandung der Nuten 10 zueinander werden in den Stegen 5 Zähne 11 gebildet, wobei die Breite eines Zahns breiter oder gleich der Breite einer Nut 10 ist.

Um ein optimales Fliessen des Materials bzw. des flüssigen Aluminiums zu gewährleisten, weisen die Nuten 10 einen Nutengrund 17 auf, der als Radius ausgebildet ist.

Vorzugsweise entspricht die Breite der Nut 10 einem doppelten Radius bzw. dem Durchmesser des Halbkreises bzw. Halbschale der als Nutengrund 17 dient.

### Bezugszeichenliste

- 1: Trittelement
- 2: Trittelementskelett
- 3: Trittplatte
- 4: Trittprofil
- 5: Steg
- 6: Rille
- 7: Stegschenkel
- 8: Stegfläche
- 9: Steghohlraum
- 10: Nut
- 11: Zahn
- 12: Unterseite Trittplatte
- 13: Stegbreite
- 14: Rillenbreite
- 15: Trittfläche
- 16: Rillengrund
- 17: Nutengrund
- 18: Wandstärke

- α: eingeschlossener Winkel der Stegschenkel
- β: eingeschlossener Winkel zwischen Stegschenkel und Stegfläche

## Patentansprüche

1. Trittelement (1) für eine Fahrtreppe oder für einen Fahrsteg, wobei das Trittelement (1) als einstückiges Aluminiumdruckgussteil ausgebildet ist, beinhaltend ein Trittelementskelett (2) und eine Trittplatte (3), wobei die Trittplatte (3) ein Trittprofil (4) aufweist, wobei das Trittprofil (4) in Fahrtrichtung verlaufende Stege (5) und Rillen (6) aufweist, wobei die Stege (5) durch zwei nahezu parallel verlaufende Stegschenkel (7) und eine verbindende Stegfläche (8) gebildet sind und die Rillen (6) zwischen den aneinandergereihten Stegen (5) verlaufen,
**dadurch gekennzeichnet, dass** der Steg (5) einen Steghohlraum (9) aufweist, wobei der Steghohlraum (9) durch die Stegschenkel (7) und die Stegfläche (8) gebildet ist.

2. Trittelement (1) nach Anspruch 1, **dadurch gekennzeichnet, dass** die Stegschenkel (7) eines Stegs (5) einen Winkel (α) von 0-6° einschliessen.

3. Trittelement (1) nach einem der Ansprüche 1 bis 2, **dadurch gekennzeichnet, dass** die Stegflächen (8) die Trittfläche (15) bilden, wobei die Stegflächen (8) im nahezu rechten Winkel (β) zu den Stegschenkeln (7) angeordnet sind, vorzugsweise liegt der innere Winkel (β) zwischen Stegschenkel (7) und Stegfläche (8) zwischen 90-93°.

4. Trittelement (1) nach einem der Ansprüche 1 bis 3, **dadurch gekennzeichnet, dass** die Stegbreite (13) kleiner oder gleich der Rillenbreite (14) ausgebildet ist.

5. Trittelement (1) nach einem der Ansprüche 1 bis 4, **dadurch gekennzeichnet, dass** das Trittprofil (4) eine konstant gleich dick verlaufende Wandstärke (18) aufweist.

6. Trittelement (1) nach einem der Ansprüche 1 bis 5, **dadurch gekennzeichnet, dass** in der Trittplatte (3) rechtwinklig zum Verlauf der Stege (5) und Rillen (6) Nuten (10) angeordnet sind.

7. Trittelement (1) für eine Fahrtreppe oder für einen Fahrsteg, wobei das Trittelement (1) als einstückiges Aluminiumdruckgussteil ausgebildet ist, beinhaltend ein Trittelementskelett (2) und eine Trittplatte (3), wobei die Trittplatte (3) ein Trittprofil (4) aufweist, wobei das Trittprofil (4) in Fahrtrichtung verlaufende Stege (5) und Rillen (6) aufweist, wobei in der Trittplatte (3) rechtwinklig zum Verlauf der Stege (5) und Rillen (6) Nuten (10) angeordnet sind, **dadurch gekennzeichnet, dass** der Nutengrund (17) als Radius ausgebildet ist.

8. Trittelement (1) nach Anspruch 7, **dadurch gekennzeichnet, dass** die Nuten (10) gleich breit oder schmaler ausgebildet sind als die Zähne (11), die sich aus den Stegen (5) zwischen den Nuten (10) bilden.

9. Trittelement nach Anspruch 7, **dadurch gekennzeichnet, dass** die Breite der Nut (10) dem doppelten Radius des Nutengrund (17) entspricht.

10. Verfahren zur Herstellung eines Trittelements (1), wobei das Trittelement (1) als einstückiges Teil im Druckgussverfahren hergestellt wird,
**dadurch gekennzeichnet, dass** das Trittelement (1) ein Trittelement (1) nach Anspruch 1 oder 7 ist.

## Claims

1. Step element (1) for an escalator or for a moving walkway, wherein the step element (1) is designed as a one-piece aluminium pressure die-cast part, comprising a step element skeleton (2) and a step plate (3), wherein the step plate (3) has a step profile (4), wherein the step profile (4) has webs (5) and channels (6) running in the direction of travel, wherein the webs (5) are formed by two web legs (7), which run virtually in parallel, and a connecting web surface (8), and the channels (6) run between the lined-up webs (5), **characterized in that** the web (5) has a web cavity (9), wherein the web cavity (9) is formed by the web legs (7) and the web surface (8).

2. Step element (1) according to Claim 1, **characterized in that** the web legs (7) of a web (5) enclose an angle (α) of 0-6°.

3. Step element (1) according to either of Claims 1 and 2, **characterized in that** the web surfaces (8) form the step surface (15), wherein the web surfaces (8) are arranged virtually at a right angle (β) to the web legs (7), with preferably the internal angle (β) between the web leg (7) and web surface (8) being between 90-93°.

4. Step element (1) according to one of Claims 1 to 3, **characterized in that** the web width (13) is designed to be less than or equal to the channel width (14).

5. Step element (1) according to one of Claims 1 to 4, **characterized in that** the step profile (4) has a wall thickness (18) which extends with a constant uniform thickness.

6. Step element (1) according to one of Claims 1 to 5, **characterized in that** grooves (10) are arranged in the step plate (3) at a right angle to the course of the webs (5) and channels (6).

7. Step element (1) for an escalator or for a moving walkway, wherein the step element (1) is designed as a one-piece aluminium pressure die-cast part, comprising a step element skeleton (2) and step plate (3), wherein the step plate (3) has a step profile (4), wherein the step profile (4) has webs (5) and channels (6) running in the direction of travel, wherein grooves (10) are arranged in the step plate (3) at a right angle to the course of the webs (5) and channels (6), **characterized in that** the groove bottom (17) is formed as a radius.

8. Step element (1) according to Claim 7, **characterized in that** the grooves (10) are designed to have the same width as or to be narrower than the teeth (11) which are formed from the webs (5) between the grooves (10).

9. Step element according to Claim 7, **characterized in that** the width of the groove (10) corresponds todouble the radius of the groove bottom (17).

10. Method for producing a step element (1), wherein the step element (1) is produced as a one-piece part by a pressure die-casting method, **characterized in that** the step element (1) is a step element (1) according to Claim 1 or 7.

## Revendications

1. Élément de marche (1) pour un escalier roulant ou pour un trottoir roulant, l'élément de marche (1) étant configuré sous la forme d'une partie moulée sous pression en aluminium d'un seul tenant, contenant un squelette d'élément de marche (2) et une plaque de marche (3), la plaque de marche (3) présentant un profil de marche (4), le profil de marche (4) présentant des nervures (5) et des rainures (6) qui s'étendent dans la direction de roulement, les nervures (5) étant formées par deux branches de nervure (7) approximativement parallèles et une surface de nervure de liaison (8), et les rainures (6) s'étendant entre les nervures (5) juxtaposées les unes aux autres, **caractérisé en ce que** la nervure (5) comprend une cavité de nervure (9), la cavité de nervure (9) étant formée par les branches de nervure (7) et la surface de nervure (8).

2. Élément de marche (1) selon la revendication 1, **caractérisé en ce que** les branches de nervure (7) d'une nervure (5) forment un angle (α) de 0 à 6°.

3. Élément de marche (1) selon l'une quelconque des revendications 1 à 2, **caractérisé en ce que** les surfaces de nervure (8) forment la surface de marche (15), les surfaces de nervure (8) étant agencées approximativement à angle droit (β) par rapport aux branches de nervure (7), l'angle intérieur (β) entre les branches de nervure (7) et la surface de nervure (8) étant de préférence compris entre 90 et 93°.

4. Élément de marche (1) selon l'une quelconque des revendications 1 à 3, **caractérisé en ce que** la largeur de nervure (13) est configurée pour être inférieure ou égale à la largeur de rainure (14).

5. Élément de marche (1) selon l'une quelconque des revendications 1 à 4, **caractérisé en ce que** le profil de marche (4) présente une épaisseur de paroi (18) constante.

6. Élément de marche (1) selon l'une quelconque des revendications 1 à 5, **caractérisé en ce que** des sillons (10) sont agencés dans la plaque de marche (3) à angle droit par rapport à l'étendue des nervures (5) et des rainures (6).

7. Élément de marche (1) pour un escalier roulant ou pour un trottoir roulant, l'élément de marche (1) étant configuré sous la forme d'une partie moulée sous pression en aluminium d'un seul tenant, contenant un squelette d'élément de marche (2) et une plaque de marche (3), la plaque de marche (3) présentant un profil de marche (4), le profil de marche (4) présentant des nervures (5) et des rainures (6) qui s'étendent dans la direction de roulement, des sillons (10) étant agencés dans la plaque de marche (3) à angle droit par rapport à l'étendue des nervures (5) et des rainures (6), **caractérisé en ce que** le fond de sillon (17) est configuré sous la forme d'un rayon.

8. Élément de marche (1) selon la revendication 7, **caractérisé en ce que** les sillons (10) sont configurés pour être de même largeur ou plus étroits que les dents (11) qui se forment à partir des nervures (5) entre les sillons (10).

9. Élément de marche selon la revendication 7, **caractérisé en ce que** la largeur du sillon (10) correspond au double du rayon du fond de sillon (17).

10. Procédé de fabrication d'un élément de marche (1), l'élément de marche (1) étant fabriqué en tant que partie d'un seul tenant par le procédé de moulage sous pression, **caractérisé en ce que** l'élément de marche (1) est un élément de marche (1) selon la revendication 1 ou 7.
